# EUROPÄISCHE PATENTSCHRIFT

(11) **EP 0 314 946 B1**
(45) Veröffentlichungstag und Bekanntmachung des Hinweises auf die Patenterteilung: **25.09.1991**
(21) Anmeldenummer: 88116880.1
(22) Anmeldetag: 12.10.1988
(51) Int. Cl.: F27D 1/18

(54) **Ofenverschluss für Industrieöfen**
Closure means for industrial ovens
Fermeture de four pour fours industriels

(30) Priorität: 31.10.1987 DE 8714544 U
(43) Veröffentlichungstag der Anmeldung: 10.05.1989
(73) Patentinhaber: Degussa Aktiengesellschaft, 60311 Frankfurt (DE)
(72) Erfinder: Schuster, Rolf, D-6450 Hanau (DE)

(56) Entgegenhaltungen:
- FR-A- 727 476
- FR-A- 931 786
- US-A- 3 055 321

## Beschreibung

Die Erfindung betrifft einen Ofenverschluß für Industrieöfen, bestehend aus einer am Ofengehäuse verriegelbaren Ofentür und einer an der Innenseite der Ofentür befestigten Wärmeschutztür aus einem thermischen Isoliermaterial, die die thermische Isolierung des Ofeninnenraums gasdicht abschließt.

Industrieöfen zur Wärmebehandlung oder zur Gasbehandlung von Werkstücken bestehen normalerweise aus einem zylindrischen Druckgehäuse, dessen eine Seite zum Be- und Entladen der zu behandelnden Werkstückchargen mit einem Ofenverschluß in Form einer Ofentür versehen ist. Innerhalb des Ofens befindet sich die beheizte Chargenkammer, die nach außen durch eine thermische Isolierung abgeschirmt ist, zumeist in Form eines mit Deckeln versehenen zylindrischen Rohrs aus Graphitfilz oder Graphitlaminat, dessen einer Isolierdeckel ebenfalls entfernbar sein muß, nämlich zum Be- und Entladen und zur Gasumwälzung während des Behandlungsablaufs im Ofen.

Bei Vakuumkammeröfen, insbesondere bei Hochdruckkammeröfen, welche in der Heiz- und in der Kühlphase mit hohem Gasdruck gefahren werden, muß der Isolierdeckel besonders gut gegen die thermische Ofenisolierung dichten, um Auftriebsströmungen des Gases zwischen Heizraum und kalter Gehäusewand zu vermeiden.

Der Ofenverschluß besteht normalerweise aus einer dem Ofengehäuse angepassten Ofentür und einer daran angebrachten Wärmeschutztür, die als Isolierdeckel die thermische Isolierung des Ofens abdichtet. Das Verschließen erfolgt meist mittels eines Bajonettverschlusses, so daß der Ofenverschluß beim Schließen und Öffnen des Ofens jeweils um 15 bis 30 ° gedreht werden muß. Da dabei die Wärmeschutztür auf die thermische Isolierung gepreßt wird, erfolgt bei jedem Öffnen und Schließen des Ofens ein Reibungsabtrag des Isoliermaterials in der Dichtungszone, so daß nach einiger Zeit die thermische Isolierung des Ofens undicht wird und ausgebessert werden muß.

Hochdrucksinteröfen besitzen zumeist innerhalb der thermischen Isolierung eine Graphitmuffel, die ebenfalls mit einem Deckel abgedichtet werden muß.

Es war daher Aufgabe der vorliegenden Erfindung, einen Ofenverschluß für Industrieöfen zu entwickeln, bestehend aus einer am Ofengehäuse verriegelbaren Ofentür und einer an der Innenseite der Ofentür befestigten Wärmeschutztür aus einem thermischen Isoliermaterial, die die thermische Isolierung des Ofeninnenraums gasdicht abschließt, ohne daß es zu einem merklichen Reibungsabtrag zwischen Wärmeschutztür und thermischer Isolierung beim Öffnen und Schließen des Ofens kommt.

Diese Aufgabe wird erfindungs gemäß dadurch gelöst, daß auf der Außenseite der Wärmeschutztür am Randbereich mehrere Blattfedern befestigt sind, die zentrisch in einer zentralen Gewindenabe zusammenlaufen, und daß die Gewindenabe auf einer zentral auf der Innenseite der Ofentür befestigten Gewindespindel aufgeschraubt ist.

Vorteilhafterweise ist die Gewindespindel von der Ofenaußenseite aus betätigbar.

Bei Hochdrucksinteröfen mit einer Graphitmuffel ist es weiterhin vorteilhaft die Innenmuffeltür an der Wärmeschutztür über Federn zu befestigen. Dazu ist an der Innenseite der Wärmeschutztür über axial verschiebbare, die Wärmeschutztür durchdringende Führungsstifte die Innenmuffeltür angebracht, und die Köpfe der Führungsstifte stehen zwecks Anpressung an die Ofeninnenmuffel mit zusätzlich an der zentralen Gewindenabe befestigten Blattfedern in Berührung.

Durch die Lage der Gewindenabe auf der Gewindespindel kann der Abstand zwischen Ofentür und Wärmeschutztür bzw. Innenmuffeltür so eingestellt werden, daß beim Verschließen der Ofentür im Bajonettverschluß keine Reibung zwischen Wärmeschutztür und thermischer Isolierung bzw. Innenmuffeltür und Innenmuffel auftritt und somit kein Materialabtrag stattfindet. Noch sicherer läßt sich eine Reibabtragung des Isoliermaterials vermeiden bzw. minimieren, wenn man das dichte Schließen der Wärmeschutztür erst nach dem Verschließen der Ofentür durch Betätigen der Gewindespindel von außen bewerkstelligt. Die Anpreßkraft kann durch die Zahl und die Federeigenschaften der Blattfedern eingestellt werden. Sie können aus Federstahl oder auch aus graphitfaserverstärktem Kohlenstoff bestehen. Das federnde Anpressen der Wärmeschutztür bzw. der Innenmuffeltür hat den weiteren Vorteil, daß Wärmedehnungen leicht ausgeglichen werden können.

Die Abbildung zeigt schematisch einen Längsschnitt durch eine beispielhafte Ausführungsform des erfindungsgemäßen Ofenverschlußes, wobei der obere Teil den Ofenverschluß mit geöffneter Wärmeschutztür und der untere Teil der Abbildung den Ofenverschluß mit dicht schließender Wärmeschutztür und Innenmuffeltür wiedergibt.

Der Ofen besteht aus einem Ofengehäuse (1), das mit einer Ofentür (2) verschlossen ist. An der Ofentür (2) ist über Blattfedern (3) und einer zentralen Gewindenabe (4) die Wärmeschutztür (5) befestigt, indem die Gewindenabe (4) auf die Gewindespindel (6) aufgeschraubt ist, die sich an der Ofentür (2) befindet und mittels einer Betätigungsvorrichtung (7) von außen bedient werden kann. Die Blattfedern (3) sind auf Bügeln (8) am äußeren Rand der Wärmeschutztür (5) befestigt. Die Blattfedern (3) pressen je nach Stand der Gewindenabe (4) auf der Gewindespindel (6) die Wärmeschutztür (5) auf die thermische Isolierung (9) des Ofens und dichten damit das Ofeninnere gasdicht ab. An der Wärmeschutztür (5) ist über Führungsstifte (10) die Innenmuffeltür (11) befestigt, die die Innenmuffel (12) abdichtet. Das Anpressen der Innenmuffeltür (11) erfolgt über zusätzliche Blattfedern (13), die in Berührung mit den Köpfen (14) der Führungsstifte (10) stehen.

Durch Hinein- und Herausdrehen der Gewindenabe (4) auf der Gewindespindel (6) kann der Anpreßdruck der Wärmeschutztür einfach eingestellt werden. In der Ofenkühlphase wird mit der Betätigungsvorrichtung (7) die Wärmeschutztür (5) von der thermischen Isolierung (9) abgehoben.

## Patentansprüche

1. Ofenverschluß für Industrieöfen, bestehend aus einer am Ofengehäuse verriegelbaren Ofentür und einer an der Innenseite der Ofentür befestigten Wärmeschutztür aus einem thermischen Isoliermaterial, die die thermische Isolierung des Ofeninnenraums gasdicht abschließt, dadurch gekennzeichnet, daß auf der Außenseite der Wärmeschutztür (5) am Randbereich mehrere Blattfedern (3) befestigt sind, die zentrisch in einer zentralen Gewindenabe (4) zusammenlaufen, und daß die Gewindenabe (4) auf einer zentral auf der Innenseite der Ofentür (2) befestigten Gewindespindel (6) aufgeschraubt ist.

2. Ofenverschluß nach Anspruch 1, dadurch gekennzeichnet, daß die Gewindespindel (6) über eine Betätigungsvorrichtung (7) von der Ofenaußenseite aus bedienbar ist.

3. Ofenverschluß nach Anspruch 1 und 2, dadurch gekennzeichnet, daß an der Innenseite der Wärmeschutztür (5) über axial verschiebbare, die Wärmeschutztür (5) durchdringende Führungsstifte (10) eine Innenmuffeltür (11) angebracht ist, und die Köpfe (14) der Führungsstifte (10) zwecks Anpressung an eine Innenmuffel (12) mit zusätzlich an der Gewindenabe (4) befestigten Blattfedern (13) in Berührung stehen.

## Claims

1. Furnace closure for industrial furnaces, consisting of a furnace door which can be locked to the furnace housing and a heat shield door of a thermally insulating material fixed to the inside of the furnace door and gas-tightly sealing off the thermal insulation of the interior of the furnace, characterised in that a plurality of leaf springs (3) are fixed to the edge of the outside of the heat shield door (5) and converge centrally on a central threaded collar (4) and in that the threaded collar (4) is screwed to a threaded spindle (6) fixed centrally on the inside of the furnace door (2).

2. Furnace closure according to Claim 1, characterised in that the threaded spindle (6) can be operated from the outside of the furnace by an operating device (7).

3. Furnace closure according to Claims 1 and 2, characterised in that an internal muffler door (11) is arranged on the inside of the heat shield door (5) by way of axially displaceable guide pins (10) extending through the heat shield door (5), and the heads (14) of the guide pins (10) are in contact with additional leaf springs (13) attached to the threaded collar (4) for the purpose of applying pressure against an internal muffle (12).

## Revendications

1. Fermeture de four pour des fours industriels qui se compose d'une porte de four que l'on peut verrouiller sur un carter de four et d'une porte de protection contre la chaleur fixée sur la face intérieure de la porte du four, à base d'un matériau isolant thermique, qui assure l'isolation de l'espace interne du four d'une manière étanche aux gaz, caractérisée en ce que sur la face extérieure de la porte de protection contre la chaleur (5) plusieurs ressorts à lame (3) sont fixés sur la zone de bordure qui convergent au centre dans un moyeu fileté central (4) et en ce que moyeu fileté (4) est vissé sur une tige filetée (6) fixée au centre sur la face intérieure de la porte de four (2).

2. Fermeture de four selon la revendication 1, caractérisée en ce que la tige filetée (6) est manoeuvrable par l'intermédiaire d'un dispositif de commande (7) en partant de la face extérieure du four vers l'extérieur.

3. Fermeture de four selon la revendication 1 et la revendication 2, caractérisée en ce que sur la face interne de la porte de protection contre la chaleur (5) une porte de moufle intérieur (11) est appliquée par l'intermédiaire de broches de guidage (10) coulissables axialement, traversant la porte de protection contre la chaleur et les têtes (14) des broches de guidage (10) viennent en contact avec des ressorts à lame (13) fixés sur le moyeu fileté (4) en supplément, en vue du pressage sur un moufle intérieur (12).
